# FASCICULE DE BREVET EUROPEEN

(11) **EP 0 777 896 B1**
(45) Date de publication et mention de la délivrance du brevet: **06.05.1999**
(21) Numéro de dépôt: 95929148.5
(22) Date de dépôt: 30.08.1995
(51) Int. Cl.: G08B 17/117

(54) **DISPOSITIF DE DETECTION D'INCENDIE DANS UNE ENCEINTE FERMEE**
FEUERMELDEEINRICHTUNG IN EINEM GESCHLOSSENEN RAUM
DEVICE FOR DETECTING A FIRE IN A CLOSED-OFF ENCLOSURE

(30) Priorité: 01.09.1994 FR 9410679
(43) Date de publication de la demande: 11.06.1997
(73) Titulaire: Scheefer, Gérard, 06600 Antibes (FR)
(72) Inventeur: Scheefer, Gérard, 06600 Antibes (FR)
(74) Mandataire: Bonneau, Gérard
(86) Numéro de dépôt international: FR9501134
(87) Numéro de publication internationale: WO9607166

(56) Documents cités:
- EP-A- 0 333 290
- EP-A- 0 424 881
- US-A- 4 195 286

## Description

### Domaine technique :

La présente invention concerne les dispositifs de détection d'incendie et en particulier un dispositif de détection d'incendie dans une enceinte fermée telle qu'une armoire de contrôle d'un atelier ou d'une unité de production dans une usine.

### Etat de la technique :

Dans un atelier ou une unité de production, il est classique que l'ensemble des circuits électriques et électroniques de contrôle soient rassemblés dans une armoire de contrôle fermée et souvent étanche, ceci dans le but d'isoler les circuits de l'atmosphère régnant dans l'atelier ou l'unité de production et maintenir ces circuits à l'abri de toute corrosion prématurée, poussière ou acte malveillant.

Une telle armoire de contrôle est généralement munie d'un coffret de détection d'incendie se trouvant à l'extérieur de l'armoire et chargé de détecter rapidement tout début d'incendie dans l'armoire. Le coffret du type de celui décrit dans FR-A-2.523.455 comporte un moyen d'aspiration de l'air se trouvant dans l'armoire, un ou deux détecteurs de fumée chargés d'analyser l'air aspiré dans l'armoire pour y détecter des traces de fumée et au travers desquels est forcé à circuler l'air aspiré par le moyen d'aspiration avant d'être évacué vers l'extérieur, et une unité de contrôle et d'alarme qui déclenche généralement à la fois une alarme sonore et une alarme lumineuse lorsqu'un début d'incendie est détecté.

Malheureusement le détecteur d'incendie mentionné ci-dessus présente deux inconvénients majeurs. D'une part, comme il a été dit précédemment, les armoires de contrôle sont fermées et souvent maintenues étanches et par conséquent, l'aspiration de l'air se trouvant à l'intérieur se fait difficilement ce qui résulte en un mauvais fonctionnement du dispositif de détection d'incendie. Il a été remédié à cet inconvénient en renvoyant dans l'armoire l'air qui en a été aspiré dans le but de l'amener au dispositif de détection et d'alarme, tel que décrit dans la demande de brevet européen EP 424 881.

D'autre part, un tel dispositif de détection doit être sensible à la moindre trace de fumée indiquant un début d'incendie de faible ampleur. Pour ce faire, l'alarme doit donc présenter une grande sensibilité pour son déclenchement, ceci ayant évidemment pour inconvénient la possibilité de déclenchements d'alarme intempestifs. Pour éviter de tels déclenchements intempestifs, les systèmes de détection d'incendie sont quelquefois pourvus de deux détecteurs, comme c'est le cas dans la demande de brevet européen citée ci-dessus ; l'un des deux détecteurs pouvant d'ailleurs servir à confirmer la détection effectuée par l'autre. Malheureusement, un tel système qui présente une plus grande fiabilité évitant des déclenchements intempestifs dans le cas où un des détecteurs est défectueux, ne permet pas une détection de débuts d'incendie à la fois ponctuels (par exemple sur une carte de circuits imprimés) et de très faible importance.

### Exposé de l'invention :

Le but de l'invention est donc de fournir un dispositif de détection d'incendie dans une enceinte fermée ou étanche, qui présente une grande fiabilité de fonctionnement évitant un déclenchement intempestif de l'alarme tout en permettant la détection de débuts d'incendie de très faible importance.

L'objet de l'invention est donc un dispositif de détection d'incendie dans une enceinte fermée telle qu'une armoire de contrôle, disposant d'un moyen d'aspiration de l'air de l'enceinte qui refoule l'air dans l'enceinte après qu'il a été analysé en permanence par un moyen de détection de fumée. En outre, le dispositif comprend une unité de contrôle et d'alarme qui déclenche l'alarme d'incendie lorsque le moyen de détection de fumée a détecté des traces de fumée dans l'air de l'enceinte. Le moyen de détection de fumée comprend un premier détecteur recevant l'air aspiré provenant de premiers orifices d'entrée d'air se trouvant à des premiers emplacements de l'enceinte, et un second détecteur recevant l'air aspiré provenant de seconds orifices d'entrée d'air se trouvant à des seconds emplacements de l'enceinte différents des premiers emplacements. L'unité de contrôle et d'alarme comprend des moyens d'alarme pour déclencher l'alarme lorsque l'un des détecteurs a détecté de la fumée dans l'air refoulé dans l'enceinte par le moyen d'aspiration et de refoulement après que cet air a donné lieu à détection de fumée par l'autre des détecteurs.

### Description brève des figures :

Les buts, objets et caractéristiques de l'invention ressortiront mieux à la lecture de la description suivante faite en référence aux dessins dans lesquels :
la figure 1 représente schématiquement le mode de réalisation préféré du dispositif de détection d'incendie selon l'invention,
la figure 2 représente schématiquement un mode de réalisation de la partie de l'unité de contrôle et d'alarme connectée aux deux détecteurs d'incendie, et
la figure 3 représente schématiquement une enceinte disposant de deux dispositifs de détection d'incendie correspondant respectivement aux deux modes de réalisation de l'invention.

### Description détaillée de l'invention :

Comme illustré sur la figure 1, un coffret 10 contenant le dispositif de détection d'incendie conforme à l'invention est placé au dessus d'une enceinte 12 telle qu'une armoire de contrôle située dans un atelier et contenant les circuits électriques et électroniques de contrôle de l'atelier (non montrés).

L'air de l'enceinte est aspiré par les deux tubes ou canalisations 14 et 16 grâce à un moyen d'aspiration tel qu'un ventilateur 18. Les deux tubes 14 et 16 peuvent être arrêtés à n'importe quelle hauteur de l'enceinte 12. Ils sont percés d'orifices calibrés a, b, c pour le tube 14, ou d, e, f pour le tube 16, chargés de prélever l'air dans des "volumes à risques", c'est à dire des parties de l'armoire contenant des circuits sensibles ou des parties vitales de l'ensemble des circuits de l'armoire. L'ouverture des orifices des tubes 14 et 16 peut être différente selon le niveau de "risque" du volume à surveiller.

L'air aspiré par les tubes 14 et 16 au moyen du ventilateur 18 passe dans des détecteurs de fumée 20 et 22 qui peuvent être du type optique, ionique ou de tout autre type. Puis l'air qui vient d'être analysé par les détecteurs 20 et 22 est renvoyé dans l'enceinte 12 par le ventilateur 18. Par conséquent, le fait que l'armoire 12 soit fermée ou même étanche ne présente aucun inconvénient pour le dispositif de détection dans la mesure où l'air circule en circuit fermé et ne crée pas de dépression ou surpression préjudiciable à son bon fonctionnement.

Une unité de contrôle et d'alarme 24 est connectée aux deux détecteurs de fumée 20 et 22. L'unité d'alarme 24 dispose d'une alarme sonore et/ou d'une alarme lumineuse (non montrées) qui sont déclenchées lorsque l'unité reçoit des informations des deux détecteurs de fumée 20 et 22 comme expliqué ci-après.

En supposant que l'air prélevé dans le volume à risques se trouvant à proximité de l'ouverture 14-c contienne de la fumée, cet air analysé par le détecteur de fumée 20 entraîne un signal de pré-alarme de la part de l'unité d'alarme 24. Mais cette pré-alarme doit être confirmée car il pourrait s'agir d'une fausse alerte du détecteur 20. L'air qui a été analysé par le détecteur 20 est soufflé par le ventilateur 18 dans l'enceinte 12. Cet air est aspiré à nouveau, mais cette fois-ci à 16-d, 16-e ou 16-f, puis analysé par le détecteur de fumée 22. Il y a donc véritablement une confirmation d'alarme par le déclenchement de deux détecteurs placés sur deux chemins différents de l'air aspiré. Si l'air contient véritablement de la fumée, celle-ci est détectée et un deuxième signal reçu par l'unité d'alarme 24 vient confirmer le signal de pré-alarme. L'alarme (visuelle et sonore) est alors déclenchée par cette dernière. L'information est fiable, confirmée, et ne peut provenir que d'une détection réelle de fumée. Le temps de réaction entre la détection par un détecteur de fumée et sa confirmation est très court, inférieur à quelques secondes.

Il est possible que l'enceinte comporte des zones dites à risques particuliers telles que la zone 30, en d'autres termes des zones à haut risque qu'il est bon de surveiller plus particulièrement. Dans ce cas, on peut relier cette zone 30 à un ou plusieurs trous 14b et 14c par un ou plusieurs tubes capillaires 32 et 34, de sorte que tout début d'incendie dans la zone 30 sera très rapidement détecté par le détecteur de fumée 20 et un signal de pré-alarme qui sera confirmé une fois que l'air contenant de la fumée aura été renvoyé dans l'enceinte par le ventilateur 18, puis aspiré par le tube 16. On voit donc que le dispositif de l'invention peut être adapté facilement à chaque cas, sans démontage, mais seulement par le raccordement de capillaires dans les zones à risques particuliers.

Pour le déclenchement de l'alarme, l'unité de contrôle et d'alarme 24 peut se présenter de la façon illustrée schématiquement sur la figure 3. Lorsque le détecteur 20 détecte la présence de fumée dans l'air aspiré, un contact 36 est fermé, ce qui permet à un courant de s'écouler à partir du point de tension V dans une résistance de faible valeur 38. La tension à la borne supérieure de la résistance 38 s'élève et s'applique à l'entrée 40 d'un comparateur 42 dont la deuxième entrée 44 est alimentée par une tension prise au point de jonction d'une résistance fixe 46 et d'une résistance variable 48. La résistance 48 est ajustée pour que la tension sur l'entrée 40 soit supérieure à la tension sur l'entrée 44 de sorte que le comparateur 42 fournisse un signal à un moyen de pré-alarme 50 qui peut être lumineux ou sonore.

Lorsqu'il y a confirmation de l'incendie par le détecteur 22, un contact 52 est fermé. Ainsi, un courant vient s'ajouter au courant dû à la fermeture précédente du contact 36 dans la résistance 38. La somme des deux courants permet à la tension à la borne supérieure de la résistance 38 de s'élever davantage, ce qui permet d'appliquer une tension à la première entrée 54 du comparateur 56 plus élevée qu'avec le seul contact 36 fermé. Cette tension plus élevée sur l'entrée 54 dépasse alors la tension appliquée à la deuxième entrée 58 du comparateur 56 prise à la connexion entre une résistance fixe 60 et une résistance variable 62. la sortie du comparateur 56 fournit alors un signal à un moyen d'alarme confirmée 64 qui peut être lumineux ou sonore.

Lorsque les contacts 36 et 52 sont ouverts (absence de détection de fumée), il existe tout de même un courant de surveillance de ligne s'écoulant dans la résistance 38 par l'intermédiaire de la résistance 66. Comme ce courant est très faible, la tension à la borne de la résistance 38 est très faible mais fournit quand même une tension sur la première entrée 68 d'un comparateur 70, plus élevée que la tension sur la deuxième entrée due à la connexion entre une résistance fixe 74 et une résistance variable 76. La sortie du comparateur est fournie à un moyen de surveillance de ligne 78 (par exemple un cadran).

Les contacts 36 et 52 des détecteurs 20 et 22 peuvent être réalisés par des thyristors qui, lorsqu'ils deviennent conducteurs, sont équivalents à des contacts fermés. On doit noter qu'une intervention humaine est nécessaire pour bloquer à nouveau les thyristors, donc ouvrir les contacts. En d'autres termes, la pré-alarme aussi bien que l'alarme ne peuvent se déclencher à nouveau qu'après avoir été restaurées dans leur état inactif.

Le dispositif qui vient d'être décrit présente l'avantage d'être utilisable de façon autonome en utilisant une simple alimentation 24 volts continue, sans y adjoindre une centrale de détection onéreuse.

De façon à être sûr que le dispositif est toujours en bon état de fonctionnement, il faut s'assurer que l'air est correctement aspiré à partir de l'enceinte. Il est en effet prévisible que les ouvertures a, b, c du tube 14 ou d, e, f du tube 16 viennent à se boucher partiellement par encrassement dû par exemple à une accumulation de poussières. C'est pour cela qu'on prévoit un détecteur de débit 26 ou 28 à l'entrée de chaque détecteur de fumée. Si l'aspiration se fait mal, le débit d'air dans le tube diminue et passe au dessous d'un seuil au delà duquel le fonctionnement du dispositif de détection n'a plus l'efficacité requise. Chaque détecteur de débit 26 ou 28 est connecté à l'unité de contrôle et d'alarme 24 pour qu'un signal d'alerte soit également déclenché si le débit dans un des tubes vient à passer au dessous du seuil fatidique.

L'unité de contrôle et d'alarme 24 peut être équipée de tous les moyens nécessaires pour les commandes : extinction automatique, coupure de la ventilation, protection anti-sabotage, anti-effraction et sécurité de fonctionnement des détecteurs et du ventilateur.

Le dispositif de détection qui vient d'être décrit en référence à la figure 1 est réversible. En effet, il suffit d'inverser le sens de rotation du ventilateur pour que l'air soit aspiré à partir du ventilateur 18 et soufflé dans l'enceinte au moyen des tubes 14 et 16. Dans ce cas, l'alarme confirmée arrive plus tôt que dans le cas précédent. Cette configuration est particulièrement efficace si on ne souhaite pas prélever d'air de façon précise dans des volumes à risques ou si l'armoire ne comporte pas de parties devant être surveillées plus particulièrement. Les tubes peuvent donc être arrêtés ouverts dès leur pénétration dans l'enceinte.

On peut d'ailleurs prévoir d'utiliser une combinaison d'un dispositif de détection selon le premier mode de réalisation illustré sur la figure 1 et d'un dispositif de détection à aspiration inversée tel qu'il vient d'être mentionné, comme représenté sur la figure 3. Dans ce cas, à la sensibilité du premier dispositif de détection 80 comportant des tubes longs disposant de plusieurs ouvertures pour les volumes à risques, on ajoute la rapidité de détection du deuxième dispositif de détection 82 comportant des tubes courts, d'où une très grande fiabilité de la combinaison des deux dispositifs. Dans cette combinaison, on peut prévoir que les informations de sortie soient connectées à volonté suivant un ET ou un OU permettant toutes confirmations, temporisations et commandes les plus appropriées en matière de sécurité.

Le dispositif de détection selon l'invention, du fait de son circuit fermé de ventilation, peut donc être utilisé pour la détection d'incendie dans des enceintes nécessitant d'être entièrement étanches pour que les circuits se trouvant à l'intérieur soient totalement isolés de l'atmosphère extérieure. Ainsi, un tel dispositif est particulièrement approprié pour être utilisé dans les armoires de salles blanches ou autres milieux très protégés, notamment dans des armoires et milieux antidéflagrants.

## Revendications

1. Dispositif (10) de détection d'incendie dans une enceinte fermée (12) telle qu'une armoire de contrôle, du type comprenant un moyen (18) d'aspiration et de refoulement pour aspirer l'air contenu dans l'enceinte relié à un moyen de détection de fumée pour que l'air aspiré soit analysé en permanence, et une unité de contrôle et d'alarme (24) connectée audit moyen de détection de fumée et destinée à déclencher une alarme lorsque l'analyse de l'air de l'enceinte par le détecteur de fumée fait apparaître que l'air contient de la fumée, ledit moyen d'aspiration et de refoulement (18) refoulant l'air dans l'enceinte après qu'il a été analysé par ledit moyen de détection de fumée ;
ledit dispositif étant caractérisé en ce que
- ledit moyen de détection de fumée comprend un premier détecteur (20) recevant l'air aspiré provenant de premiers orifices d'entrée d'air (14) se trouvant à des premiers emplacements de ladite enceinte, et un second détecteur (22) recevant l'air aspiré provenant de seconds orifices d'entrée d'air (16) se trouvant à des seconds emplacements de ladite enceinte différents desdits premiers emplacements, et
- ladite unité de contrôle et d'alarme comprend des moyens pour déclencher l'alarme lorsque l'un desdits premier et second détecteurs a détecté de la fumée dans l'air refoulé dans l'enceinte par ledit moyen d'aspiration et de refoulement après que cet air a donné lieu à détection de fumée par l'autre desdits détecteurs .

2. Dispositif (10) selon la revendication 1, dans lequel lesdits moyens d'alarme comportent un moyen de pré-alarme (50) déclenché par la détection de fumée dans l'air de l'enceinte (12) par un desdits premier ou second détecteurs (20, 22) et un moyen d'alarme confirmée (64) déclenché lorsque l'autre desdits détecteurs détecte de la fumée dans l'air refoulé dans l'enceinte après que ledit moyen de pré-alarme a été déclenché.

3. Dispositif selon la revendication 1 ou 2, comportant en outre au moins un détecteur de débit (26, 28) pour mesurer le débit de l'air analysé par au moins un desdits premier et second détecteurs de fumée (20, 22) de façon à déclencher un signal d'alerte lorsque le débit de l'air aspiré est tombé au dessous d'un seuil déterminé, par suite d'encrassement des ouvertures de passage de l'air.

4. Dispositif selon l'une des revendications 1 à 3, dans lequel ledit moyen d'aspiration et de refoulement (18) est un ventilateur qui aspire l'air de l'enceinte (12) au moyen d'un premier tube (14) comportant lesdits premiers orifices et d'un second tube (16) comportant lesdits seconds orifices, lesdits premier et second tubes étant reliés respectivement audit ventilateur par l'intermédiaire desdits premier et second détecteurs de fumée (20, 22), l'air étant renvoyé directement dans l'enceinte par l'action dudit ventilateur.

5. Dispositif selon la revendication 4, dans lequel lesdits premiers (14a, b, c) et seconds (16d, e, f) orifices pour aspirer l'air de l'enceinte (12) sont placés près des endroits sensibles de façon à détecter rapidement tout incendie débutant dans lesdits endroits sensibles.

6. Dispositif selon la revendication 5, dans lequel certains endroits (30) particulièrement sensibles de ladite enceinte (12) sont reliés à certains desdits orifices par des capillaires (32, 34).

7. Dispositif selon l'une des revendications 1 à 3, dans lequel ledit moyen d'aspiration et de refoulement (18) est un ventilateur qui aspire l'air directement à partir de l'enceinte (12) et le renvoie dans ladite enceinte au moyen dudit premier tube (14) comportant lesdits premiers orifices et dudit second tube (16) comportant lesdits seconds orifices, après que l'air a été analysé dans lesdits premier et second détecteurs de fumée (20, 22).

8. Système de détection d'incendie dans une enceinte fermée (12) telle qu'une armoire de contrôle comprenant en combinaison un dispositif (30) selon la revendication 4, 5 ou 6 et un dispositif (32) selon la revendication 7 en fonctionnement simultané.

## Patentansprüche

1. Vorrichtung (10) zur Branderkennung in einem geschlossenen Raum (12) wie einem Steuerschrank, die eine Saug- und Pumpeinrichtung (18) zum Ansaugen der in dem Raum enthaltenen Luft aufweist, die mit einer Raucherkennungseinrichtung verbunden ist, so daß die angesaugte Luft ständig analysiert wird, sowie eine Überwachungs- und Alarmeinrichtung (24), die mit der Raucherkennungseinrichtung verbunden ist und dazu bestimmt ist, einen Alarm auszulösen, wenn die Analyse der Luft des Raums durch den Rauchdetekor erkennen läßt, daß die Luft Rauch enthält, wobei die Saug- und Pumpeinrichtung (18) die Luft nach ihrer Analyse durch die Raucherkennungseinrichtung in den Raum pumpt,
dadurch gekennzeichnet,
- daß die Raucherkennungseinrichtung einen ersten Detektor (20) aufweist, der die angesaugte Luft aufnimmt, die von ersten Lufteintrittsöffnungen (14) kommt, die sich an ersten Stellen des Raums befinden, sowie einen zweiten Detektor (22), der die angesaugte Luft aufnimmt, die von zweiten Lufteintrittsöffnungen (16) kommt, die sich an zweiten, von den ersten Stellen abweichenden Stellen des Raums befinden, und
- daß die Überwachungs- und Alarmeinheit Einrichtungen zum Auslösen des Alarms aufweist, wenn einer der beiden Detektoren Rauch in der Luft erkannt hat, die durch die Saug- und Pumpeinrichtung in den Raum gepumpt wurde, nachdem diese Luft zu einer Raucherkennung durch den anderen dieser Detektoren geführt hat.

2. Vorrichtung (10) nach Anspruch 1, in der die Alarmeinrichtung eine Voralarmeinrichtung (50) aufweist, die durch die Erkennung von Rauch in der Luft des Raums (12) durch einen der beiden Detektoren (20, 22) ausgelöst wird, sowie eine Bestätigungsalarmeinrichtung (64), die ausgelöst wird, wenn der andere der Detektoren in der in den Raum gepumpten Luft Rauch erkennt, nachdem die Voralarmeinrichtung ausgelöst wurde.

3. Vorrichtung nach Anspruch 1 oder 2, die ferner mindestens einen Durchsatzmesser (26, 28) zum Messen des Durchsatzes der von mindestens einem der beiden Rauchdetektoren (20, 22) analysierten Luft aufweist, so daß ein Warnsignal ausgelöst wird, wenn der Durchsatz der angesaugten Luft infolge einer Verschmutzung der Luftdurchgangsöffnungen eine bestimmte Schwelle unterschreitet.

4. Vorrichtung nach einem der Ansprüche 1 bis 3, in der die Saug- und Pumpeinrichtung (18) ein Lüfter ist, der die Luft aus dem Raum (12) über ein erstes, die ersten Öffnungen aufweisendes Rohr (14) und über ein zweites, die zweiten Öffnungen aufweisendes Rohr (16) ansaugt, wobei die beiden Rohre mit dem Lüfter über den ersten bzw. den zweiten Rauchdetektor (20, 22) verbunden sind und die Luft durch die Wirkung des Lüfters direkt in den Raum zurückbefördert wird.

5. Vorrichtung nach Anspruch 4, in der die ersten (14a, b, c) und zweiten (16d, e, f) Öffnungen zum Ansaugen der Luft aus dem Raum (12) in Nähe von sensiblen Stellen angeordnet sind, so daß jeder beginnende Brand an diesen sensiblen Stellen schnell erkannt wird.

6. Vorrichtung nach Anspruch 5, in der manche besonders sensiblen Stellen (30) des Raums (12) mit manchen der Öffnungen durch Kapillaren (32, 34) verbunden sind.

7. Vorrichtung nach einem der Ansprüche 1 bis 3, in der die Saug- und Pumpeinrichtung (18) ein Lüfter ist, der die Luft direkt aus dem Raum (12) ansaugt und sie nach ihrer Analyse im ersten und zweiten Rauchdetektor (20, 22) über das erste Rohr (14) mit den ersten Öffnungen und das zweite Rohr (16) mit den zweiten Öffnungen in den Raum zurückbefördert.

8. System zur Branderkennung in einem geschlossenen Raum (12) wie einem Steuerschrank, das eine Kombination einer Vorrichtung (30) nach Anspruch 4, 5 oder 6 und einer Vorrichtung (32) nach Anspruch 7 in gleichzeitigem Betrieb umfaßt.

## Claims

1. A device (10) for detecting a fire in a closed-off enclosure (12) such as a control cabinet, including a suction and delivery means (18) for drawing out the air from the enclosure, connected to a smoke detection means so that the aspirated air is analysed continuously, and a control and alarm unit (24) connected to said smoke detection means for triggering an alarm when the analysis of the air from the enclosure, as performed by the smoke detector, shows that smoke is contained in the air, said suction and delivery means (18) delivering the air to the enclosure after it has been analysed by said smoke detection means;
said device being characterized in that
- said smoke detection means includes a first sensor (20) receiving the aspirated air coming from first air intake openings (14) located at first locations within said enclosure, and a second sensor (22) receiving the aspirated air coming from second air intake openings (16) located at second locations different from said first locations within said enclosure, and
- said control and alarm unit includes means for triggering an alarm when said first and second sensors have detected some smoke in the air delivered to the enclosure by said suction and delivery means after smoke has been detected in this air by the other of said sensors.

2. The device (10) according to claim 1, wherein said alarm means include a pre-alarm means (50) triggered by smoke detected by one of said first or second sensors (20, 22) in the air contained in the enclosure (12) and a confirmed alarm means (64) triggered when the other of said sensors has detected smoke in the air delivered to the enclosure after said pre-alarm means is triggered.

3. The device according to claim 1 or 2, further including at least a flow rate sensor (26, 28) for measuring the flow rate of the air analysed by at least one of said first and second smoke detectors (20, 22) so that an alarm signal is given out when the flow rate of the aspirated air falls below a given threshold, due to clogging of air intake openings.

4. The device according to any one of claims 1 to 3, wherein said suction and delivery means (18) is a fan that draw the air out of the enclosure (12) by means of a first tube (14) provided with said first openings and a second tube (16) provided with said second openings, said first and second tubes being connected to said fan through said first and second smoke detectors (20, 22), the air being blown back directly to the enclosure through the action of said fan.

5. The device according to claim 4, wherein said first (14a, b, c) and second (16d, e, f) openings for drawing the air out of the enclosure (12) are located close to sensitive spots so that any fire starting at said sensitive spots is quickly detected.

6. The device according to claim 5, wherein some locations (30) especially sensitive of said enclosure (12) are connected to some of said openings trough capillary tubes (32, 34).

7. The device according to any one of claims 1 to 3, wherein said suction and delivery means (18) is a fan that draws the air directly out of the enclosure (12) and blows it back to said enclosure through said first tube (14) provided with said first openings and said second tube (16) provided with said second openings, after the air is analysed in said first and second smoke detectors (20, 22).

8. A system for detecting a fire within a closed-off enclosure (12) such as a control cabinet including a combination of a device (30) according to claim 4, 5 or 6 and a device (32) according to claim 7, that operate concurrently.
